# EUROPÄISCHE PATENTSCHRIFT

(11) **EP 2 598 264 B1**
(45) Veröffentlichungstag und Bekanntmachung des Hinweises auf die Patenterteilung: **27.08.2014**
(21) Anmeldenummer: 11733626.3
(22) Anmeldetag: 06.07.2011
(51) Int. Cl.: B21B 39/12

(54) **ROLLGANG EINER WALZSTRASSE**
ROLLER TABLE OF A ROLLING TRAIN
TRANSPORTEUR À ROULEAUX D'UN TRAIN DE LAMINAGE

(30) Priorität: 29.07.2010 EP 10171182
(43) Veröffentlichungstag der Anmeldung: 05.06.2013
(73) Patentinhaber: Siemens Aktiengesellschaft, 80333 München (DE)
(72) Erfinder: RUPP, Jürgen, 91056 Erlangen (DE); BISCHOFF, Martin, 91052 Erlangen (DE); SCHMIDT, Birger, 09618 Brand-Erbisdorf (DE)
(74) Vertreter: Maier, Daniel Oliver
(86) Internationale Anmeldenummer: PCT/EP2011/061354
(87) Internationale Veröffentlichungsnummer: WO 2012/013459

(56) Entgegenhaltungen:
- EP-A2- 1 906 518
- JP-A- 57 094 415

## Beschreibung

Die Erfindung betrifft einen Rollgang zum Transport eines Walzguts in einer Walzstraße, wobei der Rollgang zumindest zwei über Umrichter betriebene Antriebssegmente aufweist. Zudem bezieht sich die Erfindung auf ein Verfahren zum Betreiben des Rollgangs.

In Walzstraßen wird das Walzgut wie z.B. Metall-Brammen auf Rollgängen zwischen einzelnen Weiterverarbeitungsstationen transportiert. Je nach Material, Temperatur und Walzgutdicke wird das Walzgut unterschiedlich oft gewalzt. Einzelne Walzgerüste werden dabei mehrmals durchlaufen. Der Transport von einem Walzgerüst, die Richtungsumkehr und der Rücktransport zum Walzgerüst erfolgen auf beidseits des Walzgerüsts angeordneten Rollgängen.

Oftmals werden pro Walzdurchlauf beispielsweise mehrere Brammen gewalzt, um einen höheren Durchsatz zu erreichen. Andere Brammen sind derweilen auf einem Rollgangabschnitt bis zum nächsten Walzprozessschritt zwischengelagert. Um einen solchen Ablauf zu ermöglichen, werden Rollgänge in einzelne Segmente unterteilt, die separat ansteuerbar sind. Das Anfahren sowie der Transport des Walzguts von einem Segment zum nächsten müssen sanft verlaufen. Daher ist der Einsatz von Umrichtern unerlässlich.

Nach dem Stand der Technik wird in Walzstraßen, unabhängig von der Anzahl an Rollgangsegmenten und der Auslegung des Rollgangs, jedes Rollgangsegment separat über einen Umrichter angesteuert. Je mehr Rollgangsegmente eine Walzstraße umfasst, umso flexibler ist diese Walzstraße hinsichtlich der Abstände der bearbeiteten Walzmaterialien. Viele Rollgangsegmente bedeuten jedoch auch viele Umrichter mit den damit verbundenen Anschaffungskosten. Somit muss ein Walzstraßenbetreiber immer einen Kompromiss zwischen Investitionskosten und möglichst hoher Flexibilität des Rollgangbetriebs zur Durchsatzmaximierung finden.

Beispielsweise kennt man aus der JP 57 094415 A einen Rollengang mit mehreren Teilsegmenten. Jedes dieser Teilsegmente weist Rollen auf, die jeweils von Motoren angetrieben sind. Dabei werden mehrere Motoren durch je eine Rollen-Kontrolleinrichtung gesteuert. Die Rollen-Kontrolleinrichtungen wiederum enthalten Geschwindigkeitsanweisungen von Steuereinrichtungen.

Auch aus anderen technischen Gebieten sind Umrichter zur Ansteuerung von Antrieben bekannt. So offenbart etwa die EP 1 906 518 A2 eine Parallelschaltung von Umrichtern für Antriebe mit großer Leistung, wie bei Schiffen oder Windkraftwerken.

Der Erfindung liegt die Aufgabe zugrunde, für einen Rollgang der eingangs genannten Art eine Verbesserung gegenüber dem Stand der Technik anzugeben.

Erfindungsgemäß wird diese Aufgabe gelöst durch einen Rollgang gemäß Anspruch 1 und durch ein Verfahren gemäß Anspruch 6. Vorteilhafte Ausprägungen finden sich in den abhängigen Ansprüchen.

Dabei weist der Rollgang zum Transport eines Walzguts in einer Walzstraße zumindest zwei über Umrichter betriebene Antriebssegmente auf, wobei zumindest ein Teilsegment des Rollgangs mittels einer Umschalteinheit an einen ersten Umrichter und/oder einen zweiten Umrichter schaltbar ist. Dadurch wird gegenüber bekannten Lösungen bei gleichbleibender Anzahl an Umrichtern eine Flexibilisierung der Walzstraße bewirkt. Einzelne Rollgangsegmente sind nach Bedarf flexibel verkürz- und verlängerbar. Insbesondere beim thermomechanischen Walzen mit Kühlphasen des Walzguts zwischen einzelnen Walzsequenzen kann durch diese variable Rollgangsegmentierung die Stapeldichte der Walzmaterialen erhöht werden. Das verbessert deutlich den Durchsatz der Walzstraße.

Gleichzeitig führt die variable Umrichterzuordnung des Teilsegments zu einer besseren Nutzung der Umrichter. Dadurch reichen bei günstiger Auslegung des Rollgangs insgesamt weniger Umrichter, um die gewünschte Funktionalität zu erreichen.

Ein weiterer Vorteil liegt in einer Verminderung der Stromkosten, weil aktuell nicht benötigte Rollgangsmotoren durch die flexible Verschaltung entweder zweitweise mit geringerer Drehzahl betrieben oder in einen Standby-Betrieb versetzt werden.

Bei entsprechender Auslegung der Umschaltung erreicht man zumindest für das Teilsegment eine Redundanz der Antriebsversorgung. Wenn ein Umrichter ausfällt, kann mit dem anderen Umrichter ein Notbetrieb aufrechterhalten werden.

In einer vorteilhaften Ausprägung der Erfindung ist neben dem zuschaltbaren Teilsegment jedem Umrichter jeweils ein Segment des Rollgangs fix zugeordnet. Das erleichtert die Auslegung der Umrichter bei aufrechter Flexibilität des Rollgangs.

Von Vorteil ist es zudem, wenn die Umschalteinheit mehrere Schütze umfasst, mittels welcher das Teilsegment an einen Umrichterausgang schaltbar ist. Die Schütze sind auf einfache Weise ansteuerbar und erlauben ein sicheres Umschalten der Umrichter. Günstigerweise sind die Schütze als Vakuumschütze ausgebildet, welche mehr Schaltspiele als gewöhnliche Leistungsschalter erlauben.

Bezüglich der Umrichter ist es vorteilhaft, wenn diese umschaltbare Parametersätze aufweisen. Für die möglichen Umrichterbelastungen werden vorab Parametersätze angelegt. Sobald eine Umschaltung des Teilsegments auf einen anderen Umrichter erfolgt, kommen die dafür vorgesehenen Parametersätze zur Anwendung.

Das erfindungsgemäße Verfahren sieht vor, dass während eines Walzstraßenbetriebs ein Teilsegment des Rollgangs mittels Umschalteinheit von einem Umrichter getrennt und/oder mit einem anderen Umrichter verbunden wird. Dabei ist es vorteilhaft, wenn laufend die Lage eines Walzgutes detektiert wird und abhängig davon eine Umschaltung des Teilsegments von einem Umrichter zu dem anderen Umrichter erfolgt. Das ermöglicht einen besonders sanften Weitertransport des Walzguts von einem Rollgangsegment zum nächsten.

Die Erfindung wird nachfolgend in beispielhafter Weise unter Bezugnahme auf die beigefügte Figur erläutert. Diese zeigt schematisch eine Walzstraße mit einer Ausprägung des erfindungsgemäßen Rollgangs.

Die Darstellung umfasst ein Walzgerüst 4 mit beidseitig angeordneten Rollgängen 1, 1'. Ein erstes Walzgut 5 verlässt das Walzgerüst 4 und wird mittels Rollgang 1 weitertransportiert. Auf diesem Rollgang 1 befindet sich bereits ein weiteres Walzgut 5', das bereits das Walzgerüst 4 passiert hat und gegebenenfalls gekühlt wird.

Der Übersichtlichkeit halber wird die Erfindung nur anhand eines Rollgangs 1 erläutert. Vorteilhafterweise weist der Rollgang 1' auf der anderen Seite des Walzgerüsts 4 dieselben Merkmale auf.

Der betrachtete Rollgang 1 weist eine Vielzahl von Rollen auf. Ein erstes Rollgangsegment a ist einem ersten Umrichter 2a fix zugeordnet. Die entsprechenden Rollenantriebe sind mit dem Ausgang des ersten Umrichters 2a direkt verbunden. Ein zweites Rollgangsegment b ist einem zweiten Umrichter 2b fix zugeordnet. Hinter diesem Rollgangsegment b weist der Rollgang 1 noch weitere Rollen auf, deren Antriebsversorgung nicht dargestellt ist.

Zwischen den fix zugeordneten Rollgangsegmenten a, b ist ein Teilsegment c angeordnet, welches über eine Umschalteinheit 3 den beiden Umrichtern 2a, 2b variabel zuordenbar ist. Sowohl die Umrichter 2a, 2b als auch die Umschalteinheit 3 sind mit einer Steuerung STR verbunden. Das Teilsegment c ist mittels Umschalteinheit 3 über keinen Umrichter 2a, 2b, über nur einen Umrichter 2a oder 2b, oder über beide Umrichter 2a und 2b angetrieben. Im letzteren Fall müssen die Umrichter 2a, 2b zur Unterstützung eines Parallelbetriebs eingerichtet sein. Während das erste Walzgut 5 aus dem Walzgerüst 4 transportiert wird, bleibt beispielsweise das Teilsegment c des Rollgangs dem zweiten Umrichter 2b zugeordnet. Über diesen zweiten Umrichter 2b wird der dem zweiten Umrichter 2b zugeordnete Rollgangsabschnitt b, c mit geringer Drehzahl oder im Standby betrieben. Es wird Energie gespart, weil über den ersten Umrichter 2a nur das erste Rollgangsegment a unter Normallast betrieben wird. Sobald das erste Walzgut 5 das Ende des ersten fix zugeordneten Rollgangsegments a erreicht, wird mittels Steuerung STR das Teilsegment c vom zweiten Umrichter 2b auf den ersten Umrichter 2a umgeschaltet. Zum weiteren Transport des ersten Walzguts 5 steht ein entsprechend großer Rollgangsabschnitt a, c zur Verfügung. Währenddessen kann das dem zweiten Umrichter 2b fix zugeordnete Rollgangsegment b im Standy-Betrieb belassen werden.

Nach einer Umkehrung der Transportrichtung des ersten Walzguts 5 und Freiwerden des variablen Teilsegments c wird das Teilsegment c wieder zum Transport des zweiten Walzguts 5' verfügbar und auf den zweiten Umrichter 2b umgeschaltet.

Als Umrichter 2a, 2b werden vorzugsweise Frequenzumrichter mit umschaltbaren Parametersätzen eingesetzt. Solche Frequenzumrichter sind zur Unterstützung variabler Ausgangslasten eingerichtet. Bei einem Umschalten des Teilsegments c von einem Umrichter 2a bzw. 2b auf den anderen Umrichter 2b bzw. 2a erfolgt dann mittels Steuerung STR eine entsprechende Änderung der verwendeten Parametersätze.

Die Ausgänge der Umrichter 2a, 2b sind über Schütze, die in der Umschalteinheit 3 angeordnet sind, mit den Antriebseinheiten der Rollen des variablen Teilsegments c verbunden. Vakuumschütze erlauben hohe Schaltspiele und demnach eine nahezu unbeschränkte Umschaltabfolge zwischen den beiden Umrichtern 2a, 2b.

Falls die Umrichter 2a, 2b keinen Parallelbetrieb erlauben, ist es sinnvoll, die Ansteuerung der Schütze derart einzurichten, dass zwangsläufig immer nur ein Umrichter 2a bzw. 2b mit den Motoren des variablen Teilsegments c verbunden sein kann. Beispielsweise wird dies mittels einer geeigneten Sperrschaltung realisiert.

## Patentansprüche

1. Rollgang (1, 1') zum Transport eines Walzguts (5, 5') in einer Walzstraße, wobei der Rollgang (1, 1') zumindest zwei über Umrichter (2a, 2b) betriebene Antriebssegmente aufweist, **dadurch gekennzeichnet, dass** zumindest ein Teilsegment (c) des Rollgangs (1, 1') mittels einer Umschalteinheit (3) an einen ersten Umrichter (2a) und/oder einen zweiten Umrichter (2b) schaltbar ist.

2. Rollgang nach Anspruch 1, **dadurch gekennzeichnet, dass** neben dem zuschaltbaren Teilsegment (c) jedem Umrichter (2a, 2b) jeweils ein Segment (a, b) des Rollgangs fix zugeordnet ist.

3. Rollgang nach Anspruch 1 oder 2, **dadurch gekennzeichnet, dass** die Umschalteinheit (3) mehrere Schütze umfasst, mittels welcher das Teilsegment (c) an einen Umrichterausgang schaltbar ist.

4. Rollgang nach Anspruch 3, **dadurch gekennzeichnet, dass** die Schütze als Vakuumschütze ausgebildet sind.

5. Rollgang nach einem der Ansprüche 1 bis 4, **dadurch gekennzeichnet, dass** jeder Umrichter (2a, 2b) umschaltbare Parametersätze aufweist.

6. Verfahren zum Betreiben eines Rollgangs (1, 1') nach einem der Ansprüche 1 bis 5, **dadurch gekennzeichnet, dass** im Betrieb ein Teilsegment (c) des Rollgangs (1, 1') mittels Umschalteinheit (3) von einem Umrichter (2a bzw. 2b) getrennt und/oder mit einem anderen Umrichter (2b bzw. 2a) verbunden wird.

7. Verfahren nach Anspruch 6, **dadurch gekennzeichnet, dass** laufend die Lage eines Walzgutes (5, 5') detektiert wird und abhängig davon eine Umschaltung des Teilsegments (c) von einem Umrichter (2a bzw. 2b) zu dem anderen Umrichter (2b bzw. 2a) erfolgt.

## Claims

1. Roller table (1, 1') for transporting a rolled product (5, 5') in a rolling train, wherein the roller table (1, 1') has at least two drive segments driven via converters (2a, 2b), **characterised in that** at least one sub-segment (c) of the roller table (1, 1') is able to be switched by means of the switchover unit (3) to a first converter (2a) and/or a second converter (2b).

2. Roller table according to claim 1, **characterised in that**, as well as the connectable sub-segment (c) each converter (2a, 2b) is respectively permanently assigned a segment (a, b) of the roller table.

3. Roller table according to claim 1 or 2, **characterised in that** the switchover unit (3) comprises a number of contactors by means of which the sub-segment (c) is able to be switched to a converter output.

4. Roller table according to claim 3, **characterised in that** the contactors are embodied as vacuum contactors.

5. Roller table according to one of claims 1 to 4, **characterised in that** each converter (2a, 2b) has switchable parameter sets.

6. Method for operating a roller table (1, 1') according to one of claims 1 to 5, **characterised in that** during operation one sub-segment (c) of the roller table (1, 1') is disconnected from a converter (2a or 2b) by means of switchover unit (3) and/or is connected to another converter (2b or 2a).

7. Method according to claim 6, **characterised in that** the location of a rolled product (5, 5') is permanently detected and the sub-segment (c) is switched over from one converter (2a or 2b) to the other converter (2b or 2a) as a function thereof.

## Revendications

1. Transporteur à rouleaux (1, 1') pour le transport d'un produit laminé (5, 5') dans un laminoir, le transporteur à rouleaux (1, 1') présentant au moins deux segments d'entraînement exploités via des convertisseurs (2a, 2b), **caractérisé en ce qu'**au moins un segment partiel (c) du transporteur à rouleaux (1, 1') est commutable au moyen d'une unité de commutation (3) à un premier convertisseur (2a) et/ou à un deuxième convertisseur (2b).

2. Transporteur à rouleaux selon la revendication 1, **caractérisé en ce qu'**à chaque convertisseur (2a, 2b) est attribué, outre le segment partiel commutable (c), à chaque fois de manière fixe un segment (a, b) du transporteur à rouleaux.

3. Transporteur à rouleaux selon la revendication 1 ou 2, **caractérisé en ce que** l'unité de commutation (3) comprend plusieurs contacteurs au moyen desquels le segment partiel (c) peut être commuté à une sortie de convertisseur.

4. Transporteur à rouleaux selon la revendication 3, **caractérisé en ce que** les contacteurs sont réalisés sous forme de contacteurs sous vide.

5. Transporteur à rouleaux selon l'une quelconque des revendications 1 ou 4, **caractérisé en ce que** chaque contacteur (2a, 2b) présente des jeux de paramètres commutables.

6. Procédé pour exploiter un transporteur à rouleaux (1, 1') selon l'une quelconque des revendications 1 à 5, **caractérisé en ce que** lors de l'exploitation, un segment partiel (c) du transporteur à rouleaux (1, 1') est séparé d'un convertisseur (2a ou 2b) et/ou relié à un autre convertisseur (2b ou 2a) au moyen d'une unité de commutation (3).

7. Procédé selon la revendication 6, **caractérisé en ce que** la position d'un produit laminé (5, 5') est détectée en continu et une commutation du segment partiel (c) d'un convertisseur (2a ou 2b) à un autre convertisseur (2b ou 2a) a lieu en fonction de celle-ci.
